# DEMANDE DE BREVET EUROPEEN

(11) **EP 4 686 793 A1**
(43) Date de publication de la demande: **04.02.2026**
(21) Numéro de dépôt: 25188158.7
(22) Date de dépôt: 08.07.2025
(51) Int. Cl.: E04G 23/02

(54) **RENFORT ET PROCÉDÉ DE FABRICATION D'UN TEL RENFORT**

(30) Priorité: 29.07.2024 FR 2408376
(71) Demandeur: Epsilon Composite, 33340 Gaillan-en-Médoc (FR)
(72) Inventeur: Willems, Steve, 33340 Gaillan-en-Médoc (FR); Portoles, José, 33340 Gaillan-en-Médoc (FR); Dos Santos, Maxime, 33340 Gaillan-en-Médoc (FR); Tixier, Michael, 33340 Gaillan-en-Médoc (FR)
(74) Mandataire: Sonnenberg Harrison Partners

(57) **Abrégé**

La présente invention propose un renfort composite s'étendant entre une première extrémité et une deuxième extrémité avec un tronçon courbé (20) délimité par un premier tronçon (21) s"étendant depuis la première extrémité (11) et par un deuxième tronçon (23) s'étendant depuis la deuxième extrémité (13). Le renfort est formé par au moins deux profilés (50, 52, 54) au moins partiellement collés entre eux, dans lequel les profilés s'étendent selon une direction d'extension entre une première extrémité longitudinale de profilé et une deuxième extrémité longitudinale de profilé. Les profilés comprenant des fibres de renfort qui sont orientées parallèlement les unes aux autres dans le tronçon courbé. Un procédé de fabrication d'un tel renfort et l'utilisation d'un tel renfort ou d'un renfort obtenu par un tel procédé dans un ouvrage à renforcer sont également proposés

## Description

La présente invention concerne le domaine de renforcement de structures tel que des structures en béton au sens le plus large. Plus précisément, la présente invention concerne un renfort, un procédé de fabrication d'un tel renfort et l'utilisation d'un tel renfort ou d'un renfort obtenu par un tel procédé dans un ouvrage à renforcer.

On connait déjà l'utilisation de renforts pour le génie civil afin de renforcer en flexion, traction, compression et cisaillement des structures en béton armé, par exemple dans les cas d'application suivants : dalle béton sur mur porteur avec ou sans porte à faux, dalle béton positionnée entre deux murs, pylône sur fondation.

Les documents DE 199 03 681 et EP 2 711 484 décrivent des profilés avec des fibres de renfort.

Le renfort est noyé dans une colle type époxy sur chantier pour le sceller définitivement avec le béton environnant. On introduit le renfort partiellement dans un forage réalisé sur l'ouvrage à renforcer, par exemple sur environ 30 à 50% de sa longueur, et la longueur restante hors forage est insérée dans une saignée réalisée sur l'ouvrage à renforcer.

Le document EP 3 318 690 décrit la technologie de renfort par insertion dans le béton de profilé carbone pour les éléments en porte à faux. Dans ce document, un renfort courbé mono élément principalement constitué de fibre de carbone est encapsulé dans une matrice. Le renfort est fabriqué par un procédé de formage à chaud avec torsadage/toronnage des fibres localement grâce à l'assouplissement de la matrice liant les fibres structurelles du renfort initial de type lamelle. Les fibres sont décompactées puis recompactées dans leur matrice, perdant ainsi leur orientation initiale dans la zone torsadée/toronnée. La désorientation des fibres dans la zone de courbure de la lamelle conduit à une perte de performances (module et résistance) en traction-compression, qui est compensée par un renfort local de fibre est appliqué sur le périmètre de la lamelle.

Ce type de renfort de l'art antérieur permet de répondre au renforcement mécanique en traction-compression moyennant un renfort supplémentaire dans la zone de courbure. Néanmoins, le décompactage lors de la réalisation de la courbure et le renfort local génère de forts risques de perte de performances ponctuelles dans la section critique courbée.

De plus, il y a un fort risque d'endommagement par propagation de fissure type délaminage, suivant un défaut de fabrication du laminé initial, un défaut de fabrication lors du post formage à chaud du laminé ou l'exposition à un impact extérieur du profilé cintré lors des manipulations lors du cintrage, du transport sur chantier, ou de l'installation sur chantier.

Un objet de la présente invention est de proposer un renfort robuste. Un autre objet de la présente invention est de proposer un renfort simple à utiliser sur chantier.

### Résumé de l'invention

A cet effet, l'invention propose un renfort s'étendant entre une première extrémité et une deuxième extrémité avec un tronçon courbé délimité par un premier tronçon s'étendant depuis la première extrémité et par un deuxième tronçon s'étendant depuis la deuxième extrémité, le renfort étant formé par au moins deux profilés au moins partiellement collés entre eux, dans lequel les profilés s'étendent selon une direction d'extension entre une première extrémité longitudinale de profilé et une deuxième extrémité longitudinale de profilé, les profilés comprenant des fibres de renfort qui sont orientées parallèlement les unes aux autres dans le tronçon courbé. Les au moins deux profilés sont des lamelles avec une section transverse, la section transverse ayant une hauteur et une largeur, la hauteur étant inférieure à la largeur, dans lequel les au moins deux profilés sont des profilés pultrudés avec des fibres de renfort de type renfort en carbone ou en verre.

Autrement dit, les profilés sont des profilés composites. Les fibres de renfort sont orientées parallèlement les unes aux autres, c'est-à-dire que les fibres de renfort suivent l'orientation des profilés dans le tronçon courbé, et donc la courbure du tronçon courbé. Les fibres de renfort sont orientées selon la direction d'extension des profilés dans le tronçon courbé, ce qui permet de garantir les performances.

La performance des profilés assemblés dans le renfort correspond ainsi à la performance des profilés pultrudées à plat, sensiblement sans perte de performance.

De plus, utiliser au moins deux profilés pour le renfort limite le risque d'endommagement du renfort ainsi obtenu par propagation de fissure type délaminage, suite à un défaut de fabrication du laminé initial, un défaut de fabrication lors du post formage du laminé, ou l'exposition à un impact du profilé cintré lors de l'installation sur chantier.

Selon un mode de réalisation, les fibres de renfort sont orientées parallèlement les unes aux autres sur toute la longueur des profilés. Ceci permet d'assurer une homogénéité continue des performances en traction, compression, flexion et cisaillement du renfort sur toute la longueur du renfort.

Selon un mode de réalisation, les au moins deux profilés sont collés au moins dans le tronçon courbé. Selon un mode de réalisation, les au moins deux profilés sont collés entre eux sur toute leur longueur. Ceci permet d'avoir un angle de courbure permettant une préadaptation à l'angle créé entre la saignée et le forage dans l'ouvrage à renforcer, pour maintenir le renfort en position lors de la phase de polymérisation de l'interface collée renfort/béton sur chantier.

On comprend que, en constituant un assemblage d'au moins deux profilés collés au moins dans le tronçon courbé, on limite la défaillance du renfort en limitant les risques de propagation des défaillances d'un profilé à l'autre. De plus, les interfaces collées avec un collage de maintien en position limitent la propagation des fissures dans toute la section du composite en agissant comme des fusibles. Ainsi, un renfort peut conserver une résistance et rigidité résiduelle équivalente aux profilés non impactés.

Selon un autre mode de réalisation, les au moins deux profilés sont écartés l'un de l'autre à la première extrémité et/ou à la deuxième extrémité. Au moins un élément espaceur peut être prévu entre les profilés pour maintenir un écart entre les au moins deux lamelles à la première extrémité et/ou à la deuxième extrémité.

En collant les au moins deux profilés uniquement dans le tronçon courbé, les aux moins deux profilés sont écartés l'un de l'autre à la première extrémité et/ou à la deuxième extrémité du renfort. Ceci confère au renfort une souplesse plus importante lors de l'installation, quelle que soit la section du renfort. Ceci permet de faciliter l'insertion du renfort dans l'ouvrage à renforcer, c'est-à-dire le forage et la saignée. En effet, la raideur du carbone peut rendre le renfort extrêmement rigide limitant sa capacité de flexion à l'installation.

On note que la souplesse perçue par l'opérateur sur chantier est équivalente à celle d'un seul profilé de fine épaisseur. De facto, la souplesse du renfort lors de l'installation est donc beaucoup plus importante que pour un renfort monolithique de même section de renfort, surtout lorsque le nombre de profilés assemblés est important.

De plus, le collage partiel des profilés permet d'augmenter significativement la surface de collage disponible sur les extrémités du renfort avec la colle utilisée sur chantier, car la surface de chaque lamelle et prise en compte aux extrémités du renfort et non uniquement la surface du renfort monolithique. Avoir une surface de contact colle d'interface/renfort augmentée permet de sécuriser les défauts ponctuels classiques de collage par exemple les bulles, les mauvais nettoyages localisés des renforts, etc...

Selon un mode de réalisation, les au moins deux profilés sont superposés et/ou juxtaposés.

Les au moins deux profilés sont des lamelles avec une section transverse, la section transverse ayant une hauteur et une largeur, la hauteur étant inférieure à la largeur. Par exemple, un profilé peut avoir une épaisseur généralement inférieure à 5 mm et préférentiellement inférieure à 3mm avec une largeur préférentiellement supérieure ou égale à l'épaisseur.

Les au moins deux profilés sont pultrudés avec des fibres de renfort de type renfort en carbone. Des profilés réalisés en pultrusion offrent une stabilité des performances en module et rigidité traction-compression, flexion et cisaillement, avec un risque de défauts intrinsèque lié à la transformation des matériaux composites faibles. La pultrusion permet de produire des profilés rectilignes par exemple de type lamelle, la courbure nécessaire sur chantier est réalisée par assemblage en lamellé/collé avec un adhésif de maintien en position de plusieurs profilés pultrudés de type lamelle sans altération des performances initiales desdites lamelles.

La présente invention propose également un procédé de fabrication d'un renfort tel que décrit ci-dessus, comprenant les étapes suivantes :
- mettre en forme le premier profilé selon la forme du renfort à obtenir, avec un tronçon courbé encadré par deux tronçons rectilignes,
- coller au moins une section d'un deuxième profilé sur le premier profilé, comprenant juxtaposer et/ou superposer le deuxième profilé au premier profilé,
- conserver l'orientation des fibres dans le profilé, les fibres étant parallèles entre elle avant assemblage et étant parallèles après collage, pour obtenir le renfort.

Selon un mode de réalisation, le procédé comprend le collage des profilés dans le tronçon courbé.

Selon un mode de réalisation, le procédé comprend une étape de découpe des profilés, sur la longueur du renfort.

Selon un mode de réalisation, l'étape de mise en forme comprend positionner le premier profilé sur un gabarit de renfort, le gabarit ayant une courbure de gabarit correspondant à la courbure du tronçon courbé du renfort. L'utilisation d'un gabarit permet d'assembler plus facilement les profilés et de maintenir en place les profilés pendant l'assemblage, selon la forme finale souhaitée du renfort. On peut coller tous les profilés nécessaires et retirer le renfort du gabarit à la fin.

La présente invention propose également l'utilisation d'un renfort tel que décrit ci-dessus ou obtenu par un procédé tel que décrit ci-dessus, dans un ouvrage à renforcer. Par exemple, dans le génie civil pour le renforcement des ouvrages existants. Il peut s'agir de renforcer des éléments en porte à faux, comme une dalle béton ou poutre entre appuis porteurs, une dalle béton ou poutre sur un appui central, un mur porteur ou poteau entre fondation et poutre ou dalle béton, une dalle béton de balcon sur un mur porteur. Il peut autrement s'agir de pylônes de structure sur fondation, tels que des pylônes d'éoliennes. Un tel renfort peut cependant être utilisé dans de nombreux autres domaines comme le renforcement des ailes d'avion, des bateaux ou des superstructures.

Le procédé peut comprendre l'étape d'enduire le renfort de colle avant insertion, en particulier d'enduire les extrémités libres des profilés.

### Brève description des figures

D'autres caractéristiques et avantages de l'invention apparaîtront plus clairement à la lecture de la description de plusieurs modes de réalisation actuellement préférés, donnée à titre d'exemple uniquement, et en référence aux dessins 1 à 10 joints parmi lesquels :
la [figure 1] représente une vue en coupe longitudinale d'un renfort selon un aspect de la présente invention,
la [figure 2] représente une vue en coupe longitudinale selon un aspect de la présente invention,
la [figure 3] représente une vue en coupe longitudinale selon un aspect de la présente invention,
la [figure 4] représente une vue de dessus d'un renfort selon un aspect de la présente invention,
la [figure 5] illustre une vue de dessus d'un renfort selon un aspect de la présente invention,
la [figure 6] illustre une vue de dessus d'un renfort selon un aspect de la présente invention,
la [figure 7] illustre un procédé de fabrication d'un renfort selon un aspect de la présente invention,
la [figure 8] illustre un procédé de renforcement d'un ouvrage à l'aide d'un renfort selon un aspect de la présente invention,
la [figure 9] illustre un ouvrage à renforcer,
la [figure 10] illustre un procédé de renforcement d'un ouvrage à l'aide d'un renfort selon un autre aspect de la présente invention.

### Description détaillée

Sur les figures, des éléments identiques sont identifiés par des références numériques identiques.

Les figures 1 à 6 illustrent un renfort 1 selon différents aspects de la présente invention.

Les renforts 1s'étendent entre une première extrémité longitudinale 11 et une deuxième extrémité longitudinale 13 avec un tronçon courbé 20. Le tronçon courbé 20 est encadré par un premier tronçon 21 s' 'étendant depuis la première extrémité longitudinale 11 et un deuxième tronçon 23 s'étendant depuis la deuxième extrémité longitudinale 13.

Le tronçon courbé peut être central, le premier tronçon et le deuxième tronçon étant alors de même longueur et le renfort étant ainsi symétrique par rapport à son centre, ou le tronçon courbé peut être plus proche de la première extrémité longitudinale ou de la deuxième extrémité longitudinale, avec le premier tronçon et le deuxième tronçon de longueur différente.

Les renforts 1 comprennent un assemblage de profilés 50, 52, 54 collés entre eux. Le nombre de profilés n'est donné qu'à titre d'exemple et peut varier selon la rigidité du renfort à obtenir, les renforts ayant au moins deux profilés.

Dans le mode de réalisation de la figure 1, les profilés 50, 52, 54 sont superposés et collés entre eux sur toute leur longueur. Ainsi, les profilés 50, 52 et 54 n'ont pas le même rayon de courbure, le profilé inférieur ayant un rayon de courbure inférieur. Le premier tronçon 21 et le deuxième tronçon 23 sont rectilignes.

Dans le mode de réalisation de la figure 2, les profilés 50, 52, 54 sont superposés collés l'un sur l'autre uniquement dans la zone de courbure du renfort.

Afin de maintenir un écart entre les extrémités libres des profilés 50,52,54, des espaceurs 60 sont insérés entre les profilés. Dans l'exemple de la figure 2, il y des espaceurs 61, 62, uniquement dans le premier tronçon 21, mais on peut mettre des espaceurs entre les profilés dans le premier tronçon et/ou dans le deuxième tronçon, selon la flexibilité ou la rigidité à obtenir.

Dans le mode de réalisation de la figure 3, les profilés 50, 52, 54 sont superposés collés l'un sur l'autre dans la zone de courbure du renfort et sur une partie du premier tronçon 21 et du deuxième tronçon 23, mais pas sur toute la longueur du renfort.

Dans le mode de réalisation de la figure 4, les profilés 50, 52, 54 sont juxtaposés l'un à côté de l'autre et collés entre eux sur toute leur longueur.

Dans le mode de réalisation de la figure 5, les profilés 50, 52 sont superposés (seul le profilé supérieur est visible dans la vue de la figure 5) et les profilés 52, 54 sont juxtaposés l'un à côté de l'autre et collés entre eux sur toute leur longueur.

Dans le mode de réalisation de la figure 6, les profilés sont juxtaposés mais sont collés uniquement dans la partie courbée 20.

Enfin comme on peut le voir, le premier tronçon et le deuxième tronçon peuvent avoir des longueurs différentes.

Dans les modes de réalisation dans lesquels les profilés ne sont pas collés sur toute la longueur du renfort, les profilés sont ainsi écartés les uns des autres à la première extrémité et/ou à la deuxième extrémité.

Au moins un élément espaceur peut être prévu entre les profilés pour maintenir un écart entre les au moins deux profilés à la première extrémité longitudinale 11 et/ou à la deuxième extrémité longitudinale 12. Le ou les éléments espaceurs permettent un écartement calibré.

La colle est une colle de faible épaisseur, pour réaliser un collage de maintien en position des profilés. Il s'agit de garantir la tenue du renfort le temps d'insérer le renfort dans l'ouvrage à renforcer.

Un exemple de colle est la référence « ETANDEX », marque déposée « ETANCOL », marque déposée, 492 ou la colle « ARALDITE », marque déposée, 2010. Avantageusement, on peut obtenir des renforts présentant un angle entre le premier tronçon et le deuxième tronçon compris entre 0 et 90 degrés. On peut facilement avoir des angles inférieurs à 30 degrés.

Les profilés peuvent avoir tout type de section transverse, y compris ronde, carrés, rectangulaires. Dans un mode de réalisation privilégié, les profilés ont un section transverse rectangulaire, qui est la plus adaptée pour former le renfort.

Typiquement, on assemble des profilés de même longueur en les empilant ou les juxtaposant, la longueur de chaque profilé correspondant alors à la longueur de renfort souhaitée pour le renfort. On peut aussi assembler des profilés de longueur différentes mis bout à bout, pour obtenir un renfort d'une longueur de renfort.

Les profilés sont typiquement des profilés pultrudés, c'est-à-dire des profilés en matériau composite obtenus par le procédé de pultrusion, constitués de résines organiques renforcées avec des fibres de renfort, de verre ou préférentiellement de carbone. Avant assemblage, les profilés sont sensiblement plats avec une orientation du profilé selon un axe de profilé longitudinal. Les fibres de renfort sont également alignées le long de profilé, c'est-à-dire que les fibres de renfort s'étendent dans la direction de l'axe de profilé longitudinale et suivent ainsi l'orientation du profilé. En d'autres termes, les fibres de renfort sont parallèles entre elles.

Les profilés ont un profil rectiligne. Le profilé est de fine épaisseur, généralement inférieur à 5 mm et préférentiellement inférieur à 3mm. La largeur est supérieure ou égale à l'épaisseur, pour la flexibilité du profilé. En d'autres termes les profilés sont des lamelles.

On comprend que le collage des profilés avec courbure ne modifie pas l'orientation des fibres dans le profilé. Les fibres de renfort suivent l'orientation longitudinale du profilé et restent orientées selon l'orientation du profilé dans la partie centrale courbée. Ainsi, pour un profilé, les fibres de renfort ont le même rayon de courbure que le profilé, tout en restant parallèles entre elles.

Il en résulte qu'aucune opération de désorganisation des fibres n'est réalisée lors de l'assemblage du renfort par collage de maintien en position. La performance des profilés assemblés dans le renfort correspond ainsi à la performance des profilés pultrudées à plat, sensiblement sans perte de performance.

Par ailleurs, on comprend que la colle entre les profilés permet de créer une couche d'interface agissant comme un ralentisseur et un fusible de propagation de fissure dans le renfort. Avec un tel assemblage de profilés collés entre eux pour former le renfort, on limite les risques de propagation des défaillances de l'un des profilés aux autres. Il y a donc moins de défaillance du renfort complet. Les interfaces collées agissent comme des fusibles inter lamelles.

Même si un profilé a des défauts, qui peuvent résulter soit de défauts inhérents au procédé de fabrication du profilé et/ou aux impacts inhérent à la fabrication, le transport et l'installation sur chantiers, le renfort pourra conserver une résistance et rigidité résiduelle équivalente aux profilés non impactés.

Un procédé de fabrication d'un renfort composite est illustré en référence à la figure 7.

Dans une première étape S1, on met en forme le premier profilé selon la forme du renfort à obtenir, avec un tronçon courbé encadré par deux tronçons rectilignes.

Dans un exemple non limitatif, on positionne un premier profilé sur ou dans un gabarit pour l'assemblage.

Le gabarit a la forme et la courbure souhaitée pour le renfort, avec un tronçon de gabarit courbé encadré par un premier tronçon de gabarit, rectiligne, et un deuxième tronçon de gabarit. Les premiers et deuxièmes tronçons de gabarit sont rectilignes. Les premiers et deuxièmes tronçons de gabarit forment un angle entre eux qui peut être compris entre 0 et 90°.

Le gabarit reproduit le tronçon courbé 20 du renfort à obtenir encadré par le premier tronçon 21 s'étendant depuis la première extrémité longitudinale 11 et un deuxième tronçon 23 s'étendant depuis la deuxième extrémité longitudinale 13.

Lors de l'assemblage, le premier profilé épouse la forme du gabarit et donc du renfort à obtenir.

On peut ensuite, dans une deuxième étape S2, coller un deuxième profilé au premier profilé, soit en le juxtaposant soit en le superposant sur le premier profilé, selon le gabarit, et donc le renfort à fabriquer.

On peut enduire le premier profilé et/ou le deuxième profilé de colle, avant ou après le positionnement dans le gabarit. On peut faire un pré-positionnement pour permettre au profilé de prendre la forme et la courbure une première fois avant l'assemblage par collage, et faciliter ainsi l'assemblage.

On continue à ajouter un à un les profilés pour assembler autant de profilés que nécessaires. On assemble autant de profilés que nécessaires, en les collant les uns sur les autres et/ou en les juxtaposant.

Les profilés sont obtenus par pultrusion, pour obtenir de préférence un profilé rectiligne de fine épaisseur, généralement inférieur à 5 mm et préférentiellement inférieur à 3mm avec une largeur de préférence supérieure à l'épaisseur. En général, les profilés ainsi obtenus sont enroulés sur des bobines, et on peut alors découper les profilés pour obtenir la longueur du renfort souhaité.

On comprend que les profilés peuvent être découpés à la longueur du renfort, mais qu'il est aussi possible de découper plusieurs profilés, qui, mis bout à bout, ont la longueur du renfort.

On découpe autant de longueurs de profilé pultrudé nécessaire à la composition du renfort.

L'étape de découpe est optionnelle car il est aussi possible d'obtenir par pultrusion un profilé déjà à la bonne longueur, sans avoir à découper le profilé, ou d'avoir des restes de profilé à la longueur souhaitée.

On note que les profilés rectilignes peuvent être mis à disposition pour l'assemblage préalablement, ou bien peuvent être mis à disposition au fur et à mesure de l'assemblage.

Avant assemblage, les profilés sont sensiblement plats avec une orientation du profilé selon un axe de profilé longitudinal. Les fibres de renfort sont également alignées le long du profilé. En d'autres termes, les fibres de renfort s'étendent dans la direction de l'axe de profilé longitudinale et suivent ainsi l'orientation du profilé.

Après assemblage, les fibres de renfort restent alignées dans la direction longitudinale du profilé, même dans la zone de courbure, car le profilé est simplement courbé, mais il n'y a pas de torsion ou de torsadage des fibres.

Une fois les profilés assemblés, on polymérise les interfaces collées, puis on sort le renfort ainsi obtenu du gabarit.

Comme indiqué précédemment, il est possible de préparer des renforts monolithiques, dans lesquels les profilés sont collés sur toute la longueur du renfort, mais il est également possible de faire un collage partiel, au moins dans la zone de courbure, ou dans la zone de courbure et une partie des tronçons rectilignes.

Dans cette configuration, on peut ajouter des espaceurs entre les tronçons non collés des profilés, pour maintenir un écart entre les extrémités des espaceurs.

Le procédé d'installation du renfort dans un ouvrage à renforcer 70 est décrit en référence à la figure 8 et l'ouvrage à renforcer de la figure 9.

L'ouvrage à renforcer 70 de la figure 9 est une dalle béton de balcon 72 sur un mur porteur 74, donné à titre d'exemple uniquement.

Dans une première étape S10, on réalise une saignée 80 en surface de l'ouvrage à renforcer, ici en surface de la dalle 72 et un perçage de forage 82 de l'ouvrage à renforcer, ici dans le mur porteur, dans lesquels le renfort sera inséré.

Ensuite, la colle est injectée dans le forage à l'étape S20, et on insère une partie du renfort dans le perçage 82 à l'étape S30. On peut ensuite injecter la colle dans la saignée 80 et positionner l'autre partie du renfort dans la saignée, à l'étape S40.

Il est plus facile de commencer par insérer le renfort dans le perçage, pour la flexibilité du renfort.

Dans le procédé de la figure 8, le renfort a des profilés qui sont collés entre eux dans le tronçon courbé mais pas aux extrémités libres. Ainsi, le renfort a une souplesse des extrémités libres très importante par rapport à la section totale du renfort. La souplesse perçue par l'opérateur sur chantier est équivalente à celle d'un seul des profilés, en général une lamelle. Avoir une souplesse du renfort lors de l'installation importante, quelle que soit sa section pour faciliter l'insertion du renfort dans les forages et saignées.

La raideur du carbone peut en effet très rapidement rendre le profilé extrêmement rigide limitant sa capacité de flexion à l'installation. De facto, la souplesse du renfort lors de l'installation est donc, à iso section de renforts finaux figés sur l'ouvrage, beaucoup plus importante que celle d'un renfort dans lequel les profilés sont collés sur leur longueur.

Si le renfort a des profilés avec des extrémités libres, on peut enduire préalablement de colle toutes les surfaces exposées, c'est-à-dire que chaque profilé peut être enduit de colle, dans les zones libres.

Enfin, une fois que le renfort est positionné correctement, il reste l'étape de polymérisation de colle avec le renfort intégré à cœur sur l'ouvrage à renforcer pour garantir l'adhésion sur le béton et sur le renfort carbone, à l'étape S50.

On comprend que la surface de collage disponible sur les extrémités du renfort est augmentée avec la colle utilisée sur chantier, car la surface de chaque profilé et prise en compte aux extrémités du renfort.

En d'autres termes, le fait d'avoir des surfaces de profilés libres non collées entre elles permet d'augmenter la surface de contact avec la colle d'interface renfort/béton, ce qui augmente la résistance à la rupture du collage entre le renfort et le béton. La surface de contact sera la plus grande lorsque les profilés du renfort sont collés entre eux uniquement dans le tronçon courbé.

La figure 10 illustre un autre procédé de renforcement de l'ouvrage à renforcer de la figure 9, à l'aide d'un renfort selon un autre aspect de la présente invention. Dans cet aspect, le renfort est monolithique, dans lesquels les profilés sont collés sur toute la longueur du renfort.

Dans une première étape S110, on réalise la saignée 80 en surface de l'ouvrage à renforcer et le perçage de forage 82, dans lesquels le renfort sera inséré. Un angle est prévu entre la saignée et le forage pour le renforcement en flexion, traction, compression et cisaillement des structures en béton armé, par exemple dans les cas d'application suivants : dalle béton sur mur porteur avec ou sans porte à faux, dalle béton positionnée entre deux murs, pylône sur fondation.

Ensuite, la colle est injectée dans le forage à l'étape S120, et on insère une partie du renfort dans le perçage.

On peut ensuite injecter la colle dans la saignée (étape S130) et positionner l'autre partie du renfort dans la saignée (étape S140).

La colle d'interface renfort/béton peut être optimisée pour augmenter la résistance à la rupture du collage entre le renfort et le béton.

Il est plus facile de commencer par insérer le renfort dans le perçage, pour la flexibilité du renfort.

Avantageusement, le renfort préparé a un tronçon courbé qui a un angle de courbure permettant une préadaptation à l'angle créé entre la saignée et le forage pour maintenir le renfort en position lors de la phase de polymérisation de l'interface collée renfort/béton sur chantier.

Enfin, une fois que le renfort est positionné correctement, il reste l'étape de polymérisation de colle avec le renfort intégré à cœur sur l'ouvrage à renforcer pour garantir l'adhésion sur le béton et sur le renfort carbone (étape S150).

Les fibres du renfort restent orientées dans la direction longitudinale, même dans le tronçon courbé, pendant la fabrication du renfort, ce qui limite les pertes de performances du renfort dans la section critique courbée, contrairement au décompactage lors de la réalisation de la courbure des renforts de l'art antérieur, qui génère de forts risques de perte de performances ponctuelles dans la section critique courbée. Avantageusement, de tels renforts présentent une homogénéité continue des performances en traction, compression, flexion et cisaillement du renfort sur toute sa longueur.

De plus, le risque d'endommagement par propagation de fissure type délaminage est limité par la fabrication en lamellé-collé. La colle entre les profilés peut servir de fusible ou d'atténuation de propagation de fissure qui pourrait résulter d'un défaut de fabrication du laminé initial, un défaut de fabrication lors du post formage à chaud du laminé ou l'exposition à un impact du profilé cintré lors de l'installation sur chantier.

D'autre part, par l'assemblage de profilés différents, on limite le risque d'avoir un défaut de fabrication de profilés sur tout le renfort.

Les risques de rupture complète des renforts en cas de surcharge ponctuelle de l'ouvrage, défaillance ponctuelle du composite, impact sur le composite lors de l'installation, sont ainsi limités.

On peut aussi avoir une souplesse du renfort lors de l'installation importante, quelle que soit sa section pour faciliter l'insertion du renfort dans les forages et saignées.

Enfin, les exemples sont donnés en référence à une dalle de béton de balcon, mais il ne s'agit que d'un exemple.

En somme, il reste à constater que l'invention fournit avantageusement, le nombre de pièces est limité et permet une mise en place intuitive, avec un nombre de manœuvre limité, facilitant ainsi le montage d'éléments portés tels que des canalisations.

### Liste de numéros de référence :

Renfort 1
première extrémité longitudinale 10
deuxième extrémité longitudinale 13
tronçon courbé 20.
premier tronçon rectiligne 21
deuxième tronçon rectiligne 23
profilés 50, 52, 54
espaceurs 61 62
ouvrage à renforcer 70
dalle béton de balcon 72
mur porteur 74
saignée 80
perçage de forage 82

## Revendications

1. Renfort s'étendant entre une première extrémité et une deuxième extrémité avec un tronçon courbé (20) délimité par un premier tronçon (21) s' 'étendant depuis la première extrémité (11) et par un deuxième tronçon (23) s'étendant depuis la deuxième extrémité (13), le renfort étant formé par au moins deux profilés (50, 52, 54) au moins partiellement collés entre eux, dans lequel les profilés s'étendent selon une direction d'extension entre une première extrémité longitudinale de profilé et une deuxième extrémité longitudinale de profilé, les profilés comprenant des fibres de renfort qui sont orientées parallèlement les unes aux autres dans le tronçon courbé, dans lequel les au moins deux profilés sont des lamelles avec une section transverse, la section transverse ayant une hauteur et une largeur, la hauteur étant inférieure à la largeur, dans lequel les au moins deux profilés sont des profilés pultrudés avec des fibres de renfort de type renfort en carbone ou en verre.

2. Renfort selon la revendication 1, dans lequel les fibres de renfort sont orientées parallèlement les unes aux autres sur toute la longueur des profilés.

3. Renfort selon l'une quelconque des revendications précédentes, dans lequel les au moins deux profilés sont superposés et/ou juxtaposés.

4. Renfort selon l'une quelconque des revendications précédentes, lequel les au moins deux profilés sont collés au moins dans le tronçon courbé.

5. Renfort selon l'une quelconque des revendications précédentes, dans lequel les au moins deux profilés sont collés entre eux sur toute leur longueur.

6. Renfort selon l'une quelconque des revendications précédentes, dans lequel les au moins deux profilés sont écartés l'un de l'autre à la première extrémité et/ou à la deuxième extrémité.

7. Procédé de fabrication d'un renfort selon l'une quelconque des revendications 1 à 6, comprenant les étapes suivantes :
- mettre en forme le premier profilé selon la forme du renfort à obtenir, avec un tronçon courbé encadré par deux tronçons rectilignes,
- coller au moins une section d'un deuxième profilé (52) sur le premier profilé, comprenant juxtaposer et/ou superposer le deuxième profilé au premier profilé,
- conserver l'orientation des fibres dans le profilé, les fibres étant parallèles entre elle avant assemblage et étant parallèles après collage, pour obtenir le renfort.

8. Procédé selon la revendication 7, comprenant coller les profilés dans le tronçon courbé.

9. Procédé selon la revendication 7 ou 8, comprenant l'étape de découpe des profilés (50, 52, 54), sur la longueur du renfort.

10. Procédé selon l'une quelconque des revendications 7 à 9, dans lequel l'étape de mise en forme comprend positionner le premier profilé (50) sur un gabarit de renfort, le gabarit ayant une courbure de gabarit correspondant à la courbure du tronçon courbé du renfort.

11. Procédé selon l'une quelconque des revendications 7 à 10, comprenant l'étape d'enduire le renfort de colle avant insertion, en particulier d'enduire les extrémités libres des profilés.

12. Utilisation d'un renfort selon l'une quelconque des revendications 1 à 6 ou obtenu par un procédé selon l'une quelconque des revendications 7 à 11, dans un ouvrage à renforcer.
